# EUROPÄISCHE PATENTSCHRIFT

(11) **EP 0 849 826 B1**
(45) Veröffentlichungstag und Bekanntmachung des Hinweises auf die Patenterteilung: **26.02.2003**
(21) Anmeldenummer: 97119218.2
(22) Anmeldetag: 04.11.1997
(51) Int. Cl.: H01R 4/48

(54) **Verbindungsklemme für elektr. Leiter**
Terminal for electric conductor
Borne pour conducteur électronique

(30) Priorität: 19.12.1996 DE 19654523
(43) Veröffentlichungstag der Anmeldung: 24.06.1998
(73) Patentinhaber: Wago Verwaltungsgesellschaft mbH, 32423 Minden (DE)
(72) Erfinder: Hartmann, Frank, 32457 Porta Westfalica (DE); Köllmann, Hans-Josef, 32425 Minden (DE)
(74) Vertreter: Lange, Gerd, Dipl.-Ing.

(56) Entgegenhaltungen:
- EP-A- 0 046 042
- DE-A- 4 109 040
- DE-U- 8 608 463
- US-A- 5 149 279

## Beschreibung

Die Erfindung betrifft eine Verbindungsklemme für elektr. Leiter mit einem Isolierstoffgehäuse, in das ein metallischer Kontakteinsatz mit mindestens zwei Klemmstellen eingesetzt ist.

Die Klemmstellen sind jeweils zwischen einer Blattfeder und einer Stromschiene gebildet, die allen Klemmstellen gemeinsam ist. Die Blattfedern sind in Art von Zungen aus einem Stück Federstahlblech ausgestanzt, wobei die Zungenwurzeln über das Federstahlblech miteinander verbunden bleiben. Die freigestanzten Zungenenden besitzen jeweils eine Klemmkante, die gegen die Stromschiene gerichtet ist, so daß sie mit der Stromschiene jeweils eine Klemmstelle für einen anzuschließenden elektr. Leiter bildet.

Klemmen dieses Typs sind in vielfachen Ausführungsformen bekannt, z.B. als Klemme für Verbindungsdosen. Sie werden in großen Serien hergestellt. Eine Klemme mit den Merkmalen des Oberbegriffs des Anspruches 1 ist aus dem Dokument DE 23 17 040 B2 bekannt.

Aufgabe der Erfindung ist es, den metallischen Kontakteinsatz für die Klemmen dieses Typs so materialsparend wie möglich auszubilden.

Gelöst wird diese Aufgabe dadurch, daß je zwei Blattfedern spiegelsymmetrisch zu einer Mittenebene aus dem Federstahlblech ausgestanzt sind derart, daß ihre Zungenenden voneinander beabstandet sind und das Blechmaterial zwischen den Zungenenden weggestanzt ist (= Freistanzung) und daß die Stromschiene die Form eines Stabes hat (= Stromschienenstab), der in der Freistanzung und in der Mittenebene angeordnet ist.

Bei dem erfindungsgemäßen Kontakteinsatz ist eine strikte Funktionstrennung eingehalten. Der Stromschienenstab übernimmt nur die Aufgabe der Stromleitung und Kontaktierung der elektr. Leiter. Das Stück Federstahlblech mit den Blattfedern hat nur die Aufgabe der Klemmkraftaufbringung, d.h. über das Federmaterial läuft kein Strom. Dementsprechend kann das Material für die jeweiligen Bauteile besser genutzt werden als es bei kombinierten Funktionsaufgaben der Fall ist. Die Bauteile können somit hinsichtlich einer Materialersparnis extremer optimiert werden.

Der Stromschienenstab ist gemäß Anspruch 5 mit einem kreisrunden Querschnitt auszubilden und kann dem jeweils geforderten Stromleitungsquerschnitt genau angepaßt werden, dauer ausschließlich die Aufgabe der Stromleitung und Leiterkontaktierung zu erfüllen hat. Die Kontaktierung zwischen einem kreisrunden Stromschienenstab und einem quer zum Stromschienenstab gesteckten eindrähtigen (massiven) elektr. Leiter ist sehr gut. Der Stromschienenstab kann aber auch jede beliebige andere Querschnittsform haben.

Nach der Lehre der Erfindung liegen die Klemmstellen paarweise spiegelsymmetrisch zu einer Mittenebene, in der der Stromschienenstab angeordnet ist. Dadurch ergibt sich bei einer vorgegebenen Anzahl von Klemmstellen eine Verkürzung (Halbierung) der Länge des Stromschienenstabes. Auch das spart Material.

Das Stück Federstahlblech mit den Blattfedern kann bei mehreren Klemmstellen den dadurch erhöhten Klemmkräften gut angepaßt werden, indem gemäß Anspruch 2 beim Ausstanzen der Blattfedern aus dem Federstahlblech zwischen den benachbarten Blattfeder-Paarungen ein Blechmaterial-Steg stehenbleibt.

Eine besonders kompakte Bauweise des erfindungsgemäßen Kontakteinsatzes ergibt sich gemäß Anspruch 3 dann, wenn das Stück Federstahlblech mit den zur Mittenebene spiegelsymmetrisch angeordneten Blattfedern in der Mittenebene V-förmig abgewinkelt ist. Der Kontakteinsatz hat dadurch kleinere Außenabmessungen, und der Anstellwinkel der Blattfedern zum Stromschienenstab verbessert das Einstecken der elektr. Leiter in die jeweiligen Klemmstellen.

Für eine problemlose Montage des Kontakteinsatzes in das Isolierstoffgehäuse der Klemme ist es ein Vorteil, wenn das Stück Federstahlblech, aus dem die Blattfedern ausgestanzt sind, mit dem Stromschienenstab zu einer Baueinheit vormontiert (vorfixiert) sind. Zu diesem Zweck sieht Anspruch 5 in Verbindung mit Anspruch 4 vor, daß das Federstahlblech in der Mittenebene einen im Querschnitt U-förmigen Aufnahmekanal zur Aufnahme des Stromschienenstabes aufweist und daß der Stromschienenstab in dem Aufnahmekanal verrastet.

Nachfolgend wird ein Ausführungsbeispiel der Erfindung anhand der Zeichnungen näher beschrieben. Es zeigen:
- Fig. 1: den erfindungsgemäßen Kontakteinsatz,
- Fig. 2: den Kontakteinsatz nach Fig. 1 im montierten Zustand in einem Isolierstoffgehäuse.

Fig. 1 zeigt einen kreisrunden Stromschienenstab 3 und ein V-förmig abgewinkeltes Stück Federstahlblech 4 mit den daraus ausgestanzten Blattfedern 5. In die Klemmstellen, die jeweils zwischen den Zungenenden der Blattfedern und dem Stromschienenstab gebildet sind, ist jeweils ein elektr. Leiter 6 geklemmt.

Die Blattfedern 5 sind in Art von Zungen aus dem Stück Federstahlblech 4 ausgestanzt und zwar je zwei Blattfedern spiegelsymmetrisch zu einer Mittenebene 7 (siehe Fig. 2). Die Zungenenden einer solchen Blattfeder-Paarung sind voneinander beabstandet und das Blechmaterial des Federstahlbleches ist zwischen den Zungenenden weggestanzt, so daß die Freistanzung 8 entsteht. Die Freistanzung ermöglicht eine direkte Kontaktierung zwischen dem in der Freistanzung positionierten Stromschienenstab 3 und den elektr. Leitern 6.

Zwischen den spiegelsymmetrischen Blattfeder-Paarungen, die in jeder gewünschten Anzahl benachbart zueinander in Richtung des Stromschienenstabes aneinandergereiht werden können, ist jeweils ein Blechmaterial-Steg 11 vorhanden, der die aus der Leiterklemmung resultierenden Kräfte aufnimmt. Der aus dem Stromschienenstab 3 und dem Stück Federstahlblech 4 mit den Blattfedern 5 gebildete Kontakteinsatz ist selbsttragend, so daß die aus der Leiterklemmung resultierenden Kräfte nicht auf das Isolierstoffgehäuse der Klemme übertragen werden.

Der Stromschienenstab 3 ist in einen U-förmigen Aufnahmekanal des Federstahlbleches eingesetzt, und die aus dem Stück Federstahlblech ausgestanzten Blattfeder-Zungen besitzen eine Zungenlänge, die so bemessen ist, daß die Zungenenden in ihrem Montagezustand (d.h. in ihrem Zustand ohne einen in die Klemmstelle eingesteckten elektr. Leiter) etwas hinter dem Außendurchmesser des Stromschienenstabes liegen, wodurch eine Vormontage (Vorfixierung) des Stromschienenstabes in dem U-förmigen Aufnahmekanal des Federstahlbleches gegeben ist. Alternativ oder zusätzlich kann die gewünschte Vormontage des Kontakteinsatzes auch durch eine Klemmpassung (Klemmsitz) des Stromschienenstabes in dem U-förmigen Aufnahmekanal erreicht werden.

Der vormontierte Kontakteinsatz wird gemäß Fig. 2 über eine stirnseitige Montageöffnung in das Klemmen-Isolierstoffgehäuse 9 eingelegt, woraufhin die Montageöffnung mit einem stirnseitigen Isolierstoffdeckel 10 verschlossen wird. Der Isolierstoffdeckel 10 fixiert den Kontakteinsatz in dem Isolierstoffgehäuse.

## Patentansprüche

1. Verbindungsklemme für elektr. Leitern (6)
- mit einem Isolierstoffgehäuse (9), in das ein metallischer Kontakteinsatz mit mindestens zwei Klemmstellen eingesetzt ist,
- die Klemmstellen sind jeweils zwischen einer Blattfeder (5) und einer Stromschiene (3) gebildet, die allen Klemmstellen gemeinsam ist,
- die Blattfedern (5) sind in Art von Zungen aus einem Stück Federstahlblech ausgestanzt, wobei die Zungenwurzeln über das Federstahlblech miteinander verbunden bleiben,
- die freigestanzten Zungenenden besitzen jeweils eine Klemmkante, die gegen die Stromschiene (3) gerichtet ist, so daß sie mit der Stromschiene (3) jeweils eine Klemmstelle für einen anzuschließenden elektr. Leiter (6) bildet,
**dadurch gekennzeichnet,**
- **daß** je zwei Blattfedern (5) spiegelsymmetrisch zu einer Mittenebene (7) aus dem Stück Federstahlblech (4) ausgestanzt sind derart, daß ihre Zungenenden voneinander beabstandet sind und das Blechmaterial zwischen den Zungenenden weggestanzt ist (= Freistanzung 8)
- und **daß** die Stromschiene die Form eines Stabes hat (= Stromschienenstab 3), der in der Freistanzung (8) und in der Mittenebene (7) angeordnet ist.

2. Klemme nach Anspruch 1,
**dadurch gekennzeichnet,**
- **daß** aus dem Stück Federstahlblech (4) mehrere zur Mittenebene (7) spiegelsymmetrische Blattfeder-Paarungen ausgestanzt sind
- und **daß** zwischen den benachbarten Blattfeder-Paarungen jeweils ein Blechmaterial-Steg (11) vorhanden ist.

3. Klemme nach Anspruch 1,
**dadurch gekennzeichnet,**
- **daß** das Stück Federstahlblech in der Mittenebene V-förmig abgewinkelt ist.

4. Klemme nach Anspruch 1,
**dadurch gekennzeichnet,**
- **daß** das Stück Federstahlblech (4) in der Mittenebene (7) einen im Querschnitt U-förmigen Aufnahmekanal zur Aufnahme des Stromschienenstabes (3) aufweist.

5. Klemme nach Anspruch 4,
**dadurch gekennzeichnet,**
- **daß** der Stromschienenstab in dem Aufnahmekanal verrastet.

6. Klemme nach Anspruch 1,
**dadurch gekennzeichnet,**
- **daß** der Stromschienenstab (3) einen kreisrunden Querschnitt besitzt.

## Claims

1. Connector for electrical conductors (6),
- having an insulating material housing (9), into which a metallic contact insert, having at least two contact-points, is inserted,
- the contact-points are each formed between a leaf spring (5) and a current bar (3), which is common to all contact-points,
- the leaf springs (5) are punched out of a piece of spring steel sheet in the form of tongues, the tongue roots remaining joined with each other via the spring steel sheet, and
- the punched-out tongue ends each have a clamping edge which is directed towards the current bar (3), so that it forms with the current bar (3) a respective contact-point for an electrical conductor (6) to be connected,
**characterised**
- **in that** each two leaf springs (5) are punched out of the piece of spring steel sheet (4) in a mirror-symmetrical manner relative to a central plane (7), so that their tongue ends are spaced apart from each other, and so that the sheet material is punched-away between the tongue ends (= punched-out portion 8),
- and **in that** the current bar has the form of a rod (= current bar rod 3), which is disposed in the punched-out portion (8) and in the central plane (7).

2. Connector according to claim 1, **characterised**
- **in that** a plurality of pairs of leaf springs, which are mirror-symmetrical relative to the central plane (7), are punched out of the piece of spring steel sheet (4),
- and **in that** a respective sheet material web (11) is provided between each of the adjacent pairs of leaf springs.

3. Connector according to claim 1, **characterised**
- **in that** the piece of spring steel sheet (4) is bent-over in a V-shaped manner in the central plane.

4. Connector according to claim 1, **characterised**
- **in that** the piece of spring steel sheet (4) has, in the central plane (7), a receiver channel with a U-shaped cross-section for receiving the current bar rod (3).

5. Connector according to claim 4, **characterised**
- **in that** the current bar rod locks in position in the receiver channel.

6. Connector according to claim 1, **characterised**
- **in that** the current bar rod (3) has a circular cross-section.

## Revendications

1. Borne de liaison pour des conducteurs électriques (6)
- avec un boîtier en matériau isolant (9), dans lequel un insert de contact métallique, ayant au moins deux points de serrage, est inséré,
- des points de serrage sont formés chacun entre un ressort à lame (5) et un rail de courant (3), qui est commun à tous les points de serrage,
- les ressorts à lame (5) sont estampés à la façon de languettes à partir d'une pièce de tôle d'acier à ressort, les racines de languette restant reliées ensemble par la tôle d'acier à ressort,
- les extrémités de languette dégagées par estampage ont chacune une arête de serrage orientée vers le rail de courant (3), de sorte qu'elle forme, avec le rail de courant (3), chaque fois un point de serrage pour un conducteur (6) électrique à raccorder,
**caractérisée en ce que**,
- chaque fois deux ressorts à lame (5) sont estampés à une forme répondant à une symétrie spéculaire par rapport à un plan médian (7), l'estampage étant fait à partir de la pièce de tôle d'acier à ressort (4), **en ce que** ses extrémités de languette sont espacées l'une de l'autre et le matériau en tôle est enlevé par estampage entre les extrémités de languette (= ouverture par estampage 8)
- et **en ce que** le rail de courant a la forme d'une barre (= barre de rail de courant 3), disposé dans l'ouverture d'estampage (8) et dans le plan médian (7).

2. Borne selon la revendication 1, **caractérisée en ce que**
- plusieurs paires de ressorts à lame, répondant à une symétrie spéculaire par rapport au plan médian (7), sont découpées par estampage à partir de la pièce de tôle d'acier à ressort (4),
- et **en ce que**, chaque fois, une nervure de matériau en tôle (11) est présente entre les paires voisines de ressorts à lame.

3. Borne selon la revendication 1, **caractérisée en ce que**
- le morceau de tôle d'acier à ressort est coudé en forme de V dans le plan médian

4. Borne selon la revendication 1, **caractérisée en ce que**
- le morceau de tôle d'acier à ressort (4) présente, dans le plan médian (7), un canal de logement à section transversale en forme de U, afin de recevoir la barre de rail de courant (3).

5. Borne selon la revendication 4, **caractérisée en ce que**
- la barre de borne de courant s'encliquète dans le canal de logement.

6. Borne selon la revendication 1, **caractérisée en ce que**
- la barre de borne de rail de courant (3) a une section transversale ronde circulaire.
